# FASCICULE DE BREVET EUROPEEN

(11) **EP 3 827 925 B1**
(45) Date de publication et mention de la délivrance du brevet: **31.08.2022**
(21) Numéro de dépôt: 20210325.5
(22) Date de dépôt: 27.11.2020
(51) Int. Cl.: B25B 7/04, B25G 1/12

(54) **PINCE À EMBOUTS INTERCHANGEABLES**
ZANGE MIT AUSTAUSCHBAREN ENDSTÜCKEN
CLAMP WITH INTERCHANGEABLE END PIECES

(30) Priorité: 28.11.2019 FR 1913403
(43) Date de publication de la demande: 02.06.2021
(73) Titulaire: Derancourt Ingenierie, 66270 Le Soler (FR)
(72) Inventeur: DERANCOURT, Frédéric, 66000 PERPIGNAN (FR)
(74) Mandataire: Ipside

(56) Documents cités:
- DE-U1- 29 603 672
- FR-A1- 3 039 086
- US-A- 2 488 484

## Description

### Domaine technique de l'invention

L'invention relève des outillages à main notamment adaptés au travail sous tension électrique.

Elle s'inscrit dans le domaine des pinces et concerne plus particulièrement une pince à embouts interchangeables.

### Technique antérieure

Dans le domaine des travaux sous tension électrique, notamment sous basse tension, les outils à main, notamment du type pinces, doivent présenter des parties isolées électriquement pour des raisons de sécurité.

Les pinces sont communément formées de deux branches articulées autour d'un pivot, chacune desdites branches formant d'un côté du pivot un mors et de l'autre côté une poignée.

Les pinces destinées au travail sous tensions électrique doivent au minimum, présenter des poignées recouvertes d'une couche de matériau isolant électrique, tel que du plastique, sur leurs surfaces pour protéger l'opérateur de toute électrisation.

Alternativement, les poignées sont réalisées intégralement en matériau isolant électrique.

Afin de minimiser ou d'éliminer les risques de flashs électriques dus à un court-circuit, les pinces peuvent également présenter des mors réalisés en matériau isolant électrique.

Les mors des pinces étant réalisés en matériau isolant, ils ont tendance à présenter rapidement des signes d'usure.

En outre, une fois que les mors sont usés, la pince devient inutilisable et doit être intégralement remplacée.

Par ailleurs, chaque pince est dédiée, en fonction de la forme de ses mors, à un type d'opération particulier. Il est donc nécessaire pour un opérateur d'être en possession d'un grand nombre de pinces pour réaliser des opérations de différents types, ce qui est relativement contraignant, notamment en termes de coûts cumulés d'achat de ces pinces, de transport, stockage...

US2488484A, qui est considéré comme l'état de la technique le plus proche, divulgue une pince notamment pour le travail sous tension électrique comprenant deux branches articulées l'une à l'autre autour d'un axe de rotation, chaque branche comprenant de part et d'autre de l'axe de rotation une poignée et un mors, les mors s'étendant depuis l'axe de rotation jusqu'à une extrémité libre et présentant chacun un flanc interne respectivement en vis-à-vis l'un de l'autre et opposés à un flanc externe, un embout de préhension fixé de manière amovible à chacun des mors, les embouts comportant une semelle d'appui destinée à reposer contre le flanc interne des mors et s'étendant entre des extrémités distale et proximale, chaque embout comportant en outre au moins un plot destiné à coopérer avec un orifice dont est pourvu chaque mors.

### Présentation de l'invention

La présente invention a pour objectif de palier les inconvénients précités en proposant une pince dont les mors peuvent être interchangeables de sorte à ne remplacer que les mors lorsqu'ils sont usés.

Un autre objectif de la présente invention est de proposer une pince pouvant être utilisée pour différents types d'opérations.

À cet effet, l'invention concerne une pince, notamment pour le travail sous tension électrique, comprenant deux branches articulées l'une à l'autre autour d'un axe de rotation, chaque branche comprenant de part et d'autre de l'axe de rotation une poignée et un mors. Les mors s'étendent depuis l'axe de rotation jusqu'à une extrémité libre et présentent chacun un flanc interne respectivement en vis-à-vis l'un de l'autre et opposés à un flanc externe.

La pince comporte un embout de préhension fixé de manière amovible à chacun des mors, les embouts comportant une semelle d'appui destinée à reposer contre le flanc interne des mors et s'étendant entre des extrémités distale et proximale, lesdits embouts étant configurés de sorte à s'étendre au-delà de l'extrémité libre de chaque mors par une extrémité distale, ladite extrémité distale comportant une surépaisseur formant un épaulement avec la semelle d'appui et présentant avantageusement une forme telle qu'il recouvre l'extrémité libre de chaque mors, chaque embout comportant en outre au moins un plot destiné à coopérer avec un orifice dont est pourvu chaque mors.

Avantageusement, grâce à la présente invention, il est possible de ne remplacer que les pièces d'usure de la pince individuellement, c'est-à-dire les embouts.

En outre, en recouvrant l'extrémité libre des mors, les embouts protègent ces derniers d'une usure prématurée.

Un autre avantage de la présente invention est de pouvoir utiliser avec une même pince des embouts réalisés à partir de matériaux différents, par exemple des matériaux plus ou moins durs, ou des embouts présentant ou non des inserts métalliques.

Dans des modes particuliers de réalisation, l'invention répond en outre aux caractéristiques suivantes, mises en œuvre séparément ou en chacune de leurs combinaisons techniquement opérantes.

Dans des modes particuliers de réalisation de l'invention, les embouts sont fixés aux mors de manière amovible par ajustement serré.

Grâce à cette caractéristique, les embouts peuvent être fixés rapidement et simplement aux mors.

Dans des modes particuliers de réalisation de l'invention, chaque embout comporte au moins un plot destiné à coopérer avec un orifice dont est pourvu chaque mors.

Dans des modes particuliers de réalisation de l'invention, chaque embout comporte une pluralité de plots formant une série s'étendant suivant une direction sensiblement identique à la direction dans laquelle s'étend ledit embout.

Cette caractéristique participe à assurer le maintien des embouts sur les mors. Dans des modes particuliers de réalisation de l'invention, ledit au moins un orifice est traversant de sorte que ledit au moins un plot affleure une surface externe des mors.

Il est ainsi possible par application d'une force à travers les orifices, sur les plots, de retirer les embouts des mors.

Dans des modes particuliers de réalisation de l'invention, chaque embout comprend une nervure depuis laquelle s'étend ledit au moins un plot, ladite nervure étant destinée à coopérer avec une gorge dont est dotée chacun des mors. Cette caractéristique permet d'assurer le rôle de détrompeur lors de la fixation d'un embout sur un mors tout en garantissant un maintien en position plus fiable des embouts en augmentant les forces de frottement assurant la fixation des embouts sur les mors.

### Brève description des figures

L'invention sera mieux comprise à la lecture de la description suivante, donnée à titre d'exemple nullement limitatif, et faite en se référant aux figures qui représentent :
[Fig. 1] une vue de détail en perspective d'une pince selon l'invention comprenant des embouts ;
[Fig. 2] une vue en perspective de la pince de la figure 1 sans les embouts ;
[Fig. 3] une vue en perspective d'un embout de la pince de la figure 1.

Dans ces figures, des références numériques identiques d'une figure à l'autre désignent des éléments identiques ou analogues. Par ailleurs, pour des raisons de clarté, les dessins ne sont pas à l'échelle, sauf mention contraire.

### Description des modes de réalisation

L'invention sera décrite ci-après dans le contexte particulier d'un de ses domaines d'application préférés, non limitatif, dans lequel la pince est un outil à main isolant ou un outil à main hybride au sens de la norme internationale CEI60900 connue de l'homme du métier.

Comme le montrent les figures 1 à 3, la pince 10 selon l'invention comprend deux branches 11 articulées l'une à l'autre autour d'un axe de rotation, chaque branche 11 comprenant de part et d'autre de l'axe de rotation une poignée 12 et un mors 13.

Les mors 13 s'étendent depuis l'axe de rotation jusqu'à une extrémité libre et présentent chacun un flanc interne opposé à un flanc externe, lesdits flancs internes étant en vis-à-vis l'un de l'autre.

Préférentiellement, chaque branche 11 est réalisée en matériau isolant électriquement, par exemple en matériau plastique.

La pince 10 comporte avantageusement un embout 14 de préhension, longiforme, fixé de manière amovible à chacun des mors 13, lesdits embouts 14 étant destinés à être agencés en vis-à-vis l'un de l'autre.

Dans la présente invention, les embouts 14 sont fixés aux mors 13 selon une liaison mécanique de type encastrement, c'est-à-dire sans degré de liberté relatif entre lesdits embouts 14 et lesdits mors 13.

Chaque embout 14 comporte un profil de travail destiné à former une surface de préhension et par lequel lesdits embouts 14 sont destinés à être en vis-à-vis l'un de l'autre, ledit profil de travail étant opposé à un profil de fixation par lequel les embouts 14 sont destinés à coopérer avec les mors 13.

Notamment, dans l'exemple préféré de réalisation de l'invention, les embouts 14 sont fixés sur le flanc interne des mors 13 de manière amovible par ajustement serré. Chaque embout 14 comporte, à cet effet, sur son profil de fixation, une partie mâle destinée à coopérer par emboitement avec une partie femelle dont est pourvue chaque mors 13.

Notamment, dans l'exemple préféré de réalisation de l'invention représenté sur les figures 1 à 3, chaque embout 14 comporte au moins un plot 140 destiné à coopérer avec au moins un orifice 130 dont est pourvu chaque mors 13. Chaque plot 140 s'étend jusqu'à une extrémité libre appelée « tête » dans la suite du texte. Préférentiellement, chaque embout 14 comporte au moins deux plots 140, par exemple de section droite polygonale ou circulaire, formant une série de plots 140 s'étendant suivant une direction sensiblement identique à celle dans laquelle s'étend l'embout 14.

Dans l'exemple de réalisation d'un embout 14 représenté sur la figure 3, chaque embout 14 s'étend entre une extrémité distale 143 et une extrémité proximale 145 et comporte une semelle d'appui 141 s'étendant entre ces extrémités distale 143 et proximale 145 et étant destinée à reposer contre le mors 13.

Plus particulièrement, la semelle d'appui 141 est destinée à reposer contre le flanc interne du mors 13.

Les termes « distal » et « proximal » sont relatifs à la position des extrémités par rapport aux poignées 12 de la pince 10, l'extrémité distale 143 étant destinée à être la plus éloignée desdites poignées 12 et l'extrémité proximale 145 étant destinée à être la plus proche desdites poignées 12.

Depuis la semelle d'appui 141 s'étend une nervure 142, préférentiellement médiane, selon une direction sensiblement identique à celle dans laquelle s'étend l'embout 14. La semelle d'appui 141 forme donc un épaulement autour de tout ou partie de la périphérie de la nervure 142. Comme le montre la figure 3, la semelle d'appui 141 forme préférentiellement deux épaulements latéraux, agencés de part et d'autre de la nervure 142.

Avantageusement, les plots 140 s'étendent depuis la nervure 142.

Cette caractéristique permet d'augmenter les surfaces de contact entre l'embout 14 et le mors 13 et ainsi permet de maximiser les frottements à l'origine des efforts de serrage de l'ajustement serré et par voie de conséquence de maximiser la fixation des embouts 14 sur les mors 13.

La semelle d'appui 141 est destinée à venir au contact de lèvres latérales 131 séparées par une gorge 132 médiane s'étendant selon une direction parallèle à la direction dans laquelle s'étend chaque mors 13.

Les gorges 132 s'étendent préférentiellement jusqu'à déboucher sur l'extrémité libre de chaque mors 13.

La gorge 132 est destinée à recevoir la nervure 142 et comporte une paroi de fond 133 depuis laquelle s'étendent les orifices 130. Ces orifices 130 présentent respectivement une section droite sensiblement identique à celle du plot qu'ils sont destinés à recevoir.

En outre, les orifices 130 sont traversant dans le sens où ils débouchent sur le flanc externe de chaque mors 13. Avantageusement, grâce à cette caractéristique, chaque embout 14 peut être retiré du mors 13 avec lequel il est fixé par application d'un effort sur la tête d'un ou des plots 140, tendant à déloger ledit plot 140 de l'orifice 130 dans lequel il est engagé.

A cet effet, lorsque les embouts 14 sont engagés dans les mors 13, les têtes affleurent le flanc externe des mors 13 ou dépassent au-delà dudit flanc externe. Comme le montrent les figures 1 et 2 les orifices 130 de chaque mors 13 sont séparés les uns des autres ou l'un de l'autre par un ou des ponts de matières définissant la paroi de fond 133 de ladite gorge132.

Les figures 1 et 3 montrent que chaque embout 14 est configuré de sorte à s'étendre au-delà de l'extrémité libre de chaque mors 13 par une extrémité distale 143. Autrement dit, chaque embout 14 est configuré de sorte à constituer une partie terminale de la pince 10.

Dans l'exemple préféré de réalisation de l'invention, l'extrémité distale 143 de chaque embout 14 présente une surépaisseur 144 formant un épaulement avec la semelle d'appui 141. Cette surépaisseur 144 présente avantageusement une forme telle qu'il recouvre l'extrémité libre du mors 13. Autrement dit, l'extrémité distale 143 de chaque embout 14 est conformée de sorte que la surépaisseur 144 affleure le flanc externe du mors 13.

Comme illustré sur les figures 1 et 2, la gorge 132 et les lèvres latérales 131 s'étendent entre l'extrémité libre de chaque mors 13 et une excroissance 134 s'étendant depuis le flanc interne de chacun desdits mors 13, vers le mors 13 opposé.

Les excroissances 134 constituent une butée lorsque la pince 10 est fermée, lesdites excroissances 134 étant alors en appui l'une contre l'autre.

Les embouts 14 sont destinés à reposer contre l'excroissance 134 de chaque mors 13 par leur extrémité proximale 145.

De manière plus générale, il est à noter que les modes de mise en œuvre et de réalisation de l'invention considérés ci-dessus ont été décrits à titre d'exemples non limitatifs et que d'autres variantes sont par conséquent envisageables.

Notamment, l'invention a été décrite en considérant principalement une fixation des embouts 14 sur les mors 13 par ajustement serré. Rien n'exclut cependant, dans d'autres types de réalisation, de considérer d'autres types de fixation, tels qu'avec une vis de serrage agencée sur le mors 13 et prévue pour être vissée dans un taraudage réalisé dans l'embout 14 ou par l'utilisation de moyens d'emboitage élastique.

## Revendications

1. Pince (10) notamment pour le travail sous tension électrique comprenant deux branches (11) articulées l'une à l'autre autour d'un axe de rotation, chaque branche (11) comprenant de part et d'autre de l'axe de rotation une poignée (12) et un mors (13), les mors (13) s'étendant depuis l'axe de rotation jusqu'à une extrémité libre et présentant chacun un flanc interne respectivement en vis-à-vis l'un de l'autre et opposés à un flanc externe, ladite pince (10) comporte un embout (14) de préhension fixé de manière amovible à chacun des mors (13), les embouts (14) comportant une semelle d'appui (141) destinée à reposer contre le flanc interne des mors (13) et s'étendant entre des extrémités distale (143) et proximale (145), lesdits embouts (14) étant configurés de sorte à s'étendre au-delà de l'extrémité libre de chaque mors (13) par leur extrémité distale (143), ladite extrémité distale (143) comportant une surépaisseur (144) formant un épaulement avec la semelle d'appui (141) et présentant avantageusement une forme telle qu'il recouvre l'extrémité libre de chaque mors (13), chaque embout (14) comportant en outre au moins un plot (140) destiné à coopérer avec un orifice (130) dont est pourvu chaque mors (13).

2. Pince (10) selon la revendication 1, dans laquelle les embouts (14) sont fixés aux mors (13) de manière amovible par ajustement serré.

3. Pince (10) selon la revendication 1 ou 2, dans laquelle chaque embout (14) comporte une pluralité de plots (140) formant une série s'étendant suivant une direction sensiblement identique à la direction dans laquelle s'étend ledit embout (14).

4. Pince (10) selon l'une des revendications 1 à 3, dans laquelle l'orifice (130) est traversant de sorte que le plot (140) affleure une surface externe des mors (13).

5. Pince (10) selon l'une des revendications 1 à 4, dans lequel chaque embout (14) comprend une nervure (142) depuis laquelle s'étend le plot (140), ladite nervure (142) étant destinée à coopérer avec une gorge (132) dont est dotée chacun des mors (13).

## Patentansprüche

1. Zange (10), insbesondere für die Arbeit unter elektrischer Spannung, umfassend zwei Schenkel (11), die um eine Rotationsachse aneinander angelenkt sind, wobei jeder Schenkel (11) beiderseits der Rotationsachse einen Griff (12) und eine Backe (13) umfasst, wobei sich die Backen (13) ab der Rotationsachse bis zu einem freien Ende erstrecken und jeweils eine innere Flanke jeweils gegenüber der anderen aufweisen und gegenüber einer äußeren Flanke, wobei die Zange (10) ein Greif-Endstück (14) aufweist, das an jeder Backe (13) lösbar befestigt ist, wobei die Endstücke (14) eine Stützsohle (141) aufweisen, die bestimmt ist, an der inneren Flanke der Backen (13) anzuliegen und sich zwischen dem distalen (143) und proximalen (145) Ende erstreckt, wobei die Endstücke (14) derart ausgelegt sind, dass sie sich mit ihrem distalen Ende (143) über das freie Ende jeder Backen (13) hinaus erstrecken, wobei das distale Ende (143) eine Überdicke (144) aufweist, die mit der Stützsohle (141) einen Absatz bildet und in vorteilhafter Weise eine Form aufweist, die derart ist, dass er das freie Ende jeder Backe (13) bedeckt, wobei jedes Endstück (14) ferner mindestens einen Vorsprung (140) aufweist, der bestimmt ist, mit einer Öffnung (130) zusammenzuwirken, mit der jede Backe (13) versehen ist.

2. Zange (10) nach Anspruch 1, wobei die Endstücke (14) durch Presspassung lösbar an den Backen (13) befestigt sind.

3. Zange (10) nach Anspruch 1 oder 2, wobei jedes Endstück (14) eine Vielzahl von Vorsprüngen (140) aufweist, die eine Reihe bilden, die sich gemäß einer Richtung erstrecken, die etwa mit der Richtung identisch ist, in der sich das Endstück (14) erstreckt.

4. Zange (10) nach einem der Ansprüche 1 bis 3, wobei die Öffnung (130) durchgängig ist, so dass der Vorsprung (140) mit einer äußeren Oberfläche der Backen (13) bündig ist.

5. Zange (10) nach einem der Ansprüche 1 bis 4, wobei jedes Endstück (14) einen Steg (142) umfasst, ab dem sich der Vorsprung (140) erstreckt, wobei der Steg (142) bestimmt ist, mit einer Nut (132) zusammenzuwirken, mit der jede Backe (13) ausgestattet ist.

## Claims

1. Pliers (10) especially for live-line work comprising two branches (11) hinged to each other about an axis of rotation, each branch (11) comprising, on either side of the axis of rotation, a handle (12) and a jaw (13), the jaws (13) extending from the axis of rotation to a free end and each having an inner flank respectively facing each other and opposite to an outer flank, said pliers (10) include a gripping tip (14) removably fastened to each of the jaws (13), the tips (14) including a bearing shoe (141) intended to rest against the inner flank of the jaws (13) and extending between distal (143) and proximal (145) ends, said tips (14) being configured so as to extend beyond the free end of each jaw (13) through their distal end (143), said distal end (143) including an extra thickness (144) forming a shoulder with the bearing shoe (141) and advantageously having a shape such that it covers the free end of each jaw (13), each tip (14) further including at least one stud (140) intended to cooperate with a port (130) with which each jaw (13) is provided.

2. The pliers (10) according to claim 1, wherein the tips (14) are removably fastened to the jaws (13) by interference fit.

3. The pliers (10) according to claim 1 or 2, wherein each tip (14) includes a plurality of studs (140) forming a series extending along a direction substantially identical to the direction in which said tip (14) extends.

4. The pliers (10) according to one of claims 1 to 3, wherein the port (130) is a through port so that the stud (140) is flush with an outer surface of the jaws (13).

5. The pliers (10) according to one of claims 1 to 4, wherein each tip (14) comprises a rib (142) from which the stud (140) extends, said rib (142) being intended to cooperate with a groove (132) with which each of the jaws (13) is provided.
